# EUROPÄISCHE PATENTSCHRIFT

(11) **EP 2 809 505 B1**
(45) Veröffentlichungstag und Bekanntmachung des Hinweises auf die Patenterteilung: **30.03.2016**
(21) Anmeldenummer: 13709293.8
(22) Anmeldetag: 30.01.2013
(51) Int. Cl.: B30B 15/04, B21D 5/02

(54) **BIEGEPRESSE MIT C-FÖRMIGEM RAHMEN**
BENDING PRESS WITH C-SHAPED FRAME
PRESSE PLIEUSE À BÂTI EN FORME DE C

(30) Priorität: 31.01.2012 AT 1342012
(43) Veröffentlichungstag der Anmeldung: 10.12.2014
(73) Patentinhaber: TRUMPF Maschinen Austria GmbH & Co. KG., 4061 Pasching (AT)
(72) Erfinder: ANGERER, Gerhard, A-4203 Altenberg (AT); FREUDENTHALER, Klemens, A-4020 Linz (AT); GAGGL, Josef, A-4400 Steyr (AT); HÖRL, Matthias, A-6372 Oberndorf/Tirol (AT); MAYRHOFER, Johann, A-4542 Nussbach (AT); STRASSER, Hagen, A-4061 Pasching (AT); WEISS, Thomas, A-4020 Linz (AT)
(74) Vertreter: Burger, Hannes
(86) Internationale Anmeldenummer: PCT/AT2013/050028
(87) Internationale Veröffentlichungsnummer: WO 2013/113052

(56) Entgegenhaltungen:
- DE-A1- 1 957 052
- DE-A1-102007 020 166
- JP-A- H06 277 900
- US-A1- 2008 066 520

## Beschreibung

Die Erfindung betrifft eine Presse mit C-förmigem Rahmen, umfassend einen von einer Pressstelle abgewandten, ersten Linearmotor bei einem mittleren Abschnitt des C-förmigen Rahmens.

Pressen kommen in modernen Fertigungsprozessen häufig vor. Beispielsweise werden Pressen zum Fügen (z.B. Einpressen von Buchsen), Trennen (z.B. Schneiden von Blechbändern), Urformen (z.B. Pressen von Pulvern zu Körpern) und Umformen (z.B. Biegen oder Tiefziehen von Blechen) verwendet. Schon diese wenigen Beispiele zeigen, wie vielfältig Pressen in der Technik angewandt werden. Prinzipiell kann zwischen Pressen mit offenem oder C-förmigen Rahmen und Pressen mit geschlossenem oder O-förmigen Rahmen unterschieden werden. Die Erfindung bezieht sich nun auf Pressen mit C-förmigen Rahmen, bei denen der asymmetrische Aufbau ohne zusätzliche Maßnahmen zu einem Auffedern des Rahmens führt, sobald an der Pressstelle eine Kraft aufgebracht wird. Dieses Auffedern führt nun dazu, dass der Vorschub des Pressstempels, welcher zum Beispiel an dessen Antrieb ermittelt wird, nicht tatsächlich auch an der Pressstelle wirkt. Noch dazu kommt es zu einem Winkelversatz und einem seitlichen Versatz zwischen Stempel und Matrize. All diese Faktoren führen dazu, dass das Pressergebnis qualitativ unbefriedigend und noch dazu schwer reproduzierbar ist.

Aus dem Stand der Technik sind einige Pressen bekannt, bei denen dieses Auffedern gemindert oder verhindert wird. Beispielsweise offenbart die US 2,580,078 A1 dazu eine hydraulische Presse mit einem C-förmigen Rahmen, bei dem ein der Pressstelle abgewandter Hydraulikzylinder eine Gegenkraft erzeugt und so ein Auffedern oder Aufbiegen des Rahmens mindert.

Weiterhin ist aus der DE 1906223 A1 eine Presse mit einem C-förmigen Rahmen bekannt, bei der ein Aufbiegen des Rahmens unter Last durch einen der Pressstelle abgewandten Hydraulikzylinder ausgeglichen wird.

Darüber hinaus zeigt die JP 02-274400 A2 eine Presse mit einem C-förmigen Rahmen, bei der ein Auffedern des Rahmens durch zwei L-förmig am Rahmen angeordnete Hydraulikzylinder ausgeglichen werden soll.

Die DE 30 27 495 A1 offenbart ein weiteres Beispiel, bei dem einem Auffedern eines Rahmens durch einen einer Pressstelle abgewandten Hydraulikzylinder entgegengewirkt werden soll.

Die US 5,097,734 zeigt schließlich ein letztes Beispiel einer Presse, bei der einem Auffedern eines C-förmigen Rahmens mit Hilfe von Ausgleichszylindern entgegengewirkt wird. Dabei wird die Kraft der Ausgleichszylinder über ein Gestänge in den Rahmen eingeleitet.

Die DE 102007020166 A1 offenbart eine Presse gemäss dem Oberbegiff des Anspruchs 1.

Insbesondere bei rückseitig am C-förmigen Rahmen angebrachten Druckzylindern wird auf den Mittelteil des Rahmens eine erhebliche Zugkraft ausgeübt, die je nach Hebelwirkung des Ausgleichszylinders das Doppelte der eigentlichen Presskraft und mehr ausmachen kann. Der Mittelteil muss daher entsprechend kräftiger dimensioniert werden als bei herkömmlichen Pressen.

Aufgabe der Erfindung ist es daher, eine verbesserte Presse bereitzustellen, insbesondere eine, bei der eine Kraft auf den Mittelteil des C-förmigen Rahmens vermindert wird.

Die Aufgabe der Erfindung wird mit einer Presse nach dem Patentanspruch 1 gelöst, nämlich einer Presse der eingangs genannten Art, zusätzlich umfassend einen der Pressstelle zugewandten, zweiten Linearmotor bei dem mittleren Abschnitt, wobei die Linearmotoren für eine gegengleiche Ansteuerung vorgesehen sind, derart dass einem Auffedern des C-förmigen Rahmens entgegengewirkt wird. Die Linearmotoren wirken dabei jeweils zwischen zwei von-einander distanzierten Befestigungspunkten am mittleren Abschnitt des Rahmens, also einer an der zur Pressstelle benachbarten Vorderseite des mittleren Rahmenabschnitts und der andere an der von der Pressstelle abgewandten Rückseite des mittleren Rahmenabschnitts.

Erfindungsgemäß wird damit erreicht, dass der Mittelteil des C-förmigen Rahmens durch den weiteren Linearmotor entlastet wird. Aus diesem Grund kann der Rahmen nun kleiner dimensioniert werden, was geringeren Materialeinsatz und damit auch geringeres Gewicht zur Folge hat.

Vorteilhafte Ausgestaltungen und Weiterbildungen der Erfindung ergeben sich aus den Unteransprüchen sowie aus der Beschreibung in Zusammenschau mit den Figuren der Zeichnung.

Vorteilhaft ist es, wenn der mittlere Abschnitt des C-förmigen Rahmens bei den Linearmotoren eine Einschnürung aufweist. Auf diese Weise kann die Wirkung der Linearmotoren erhöht werden, da der Rahmen den Kompensationskräften der Lineannotoren nicht so großen Widerstand entgegensetzt.

Günstig ist es, wenn die durch den zugewandten/abgewandten Linearmotor erzeugten Kräfte dem Betrag nach unterschiedlich groß sind. Auf diese Weise kann eine weitere Entlastung des mittleren Abschnitts des C-förmigen Rahmens erreicht werden.

Vorteilhaft ist es weiterhin, wenn die Presse einen Sensor zur Erfassung eines Auffederns des C-förmigen Rahmens und eine damit verbundenen Regelung umfasst, welche zur Ansteuerung der Linearmotor vorbereitet ist, derart dass einem Auffedern des C-förmigen Rahmens entgegengewirkt wird. Auf diese Weise kann eine Verformung des Rahmens völlig kompensiert werden. Die Regelung stellt auch sicher, dass die Kräftekompensation unter verschiedensten Bedingungen und Einflüssen korrekt ausgeführt wird.

Vorteilhaft ist es dabei, wenn der Sensor ein lichtempfindliches Positionserkennungselement, welches an einem Schenkel des C-fbmügen Rahmens angeordnet ist, und eine Laserlichtquelle, welche an dem anderen Schenkel des C-förmigen Rahmens angeordnet ist, umfasst, wobei die Laserlichtquelle zum Anstrahlen des Positionserkennungselements vorgesehen ist Dies ist eine vergleichsweise einfache und doch sichere Methode, um die Verformung eines C-förmigen Rahmens feststellen zu können. Da der Laser fix mit einem Schenkel des Rahmens verbunden ist, führt eine Verformung desselben automatisch zu einer Ablenkung des Laserstrahls, die in einiger Entfernung vom lichtempfindlichen Positionserkennungselement leicht als zurückgelegte Strecke eines Lichtpunkts abgenommen werden kann.

Günstig ist es, wenn als Linearmotoren Hydraulikzylinder vorgesehen sind. Hydraulikzylinder eignen sich besonders gut zur Aufbringung hoher Kräfte. Darüber hinaus ist in vielen Pressen ohnehin schon ein hydraulisches System vorhanden, sodass diese Pressen leicht mit der erfinderischen Vorrichtung ausgestattet beziehungsweise nachgerüstet werden können.

Vorteilhaft ist es schließlich, wenn zwischen den Hydraulikzylindern eine Verbindungsleitung vorgesehen ist, derart dass durch den Pressvorgang im zugewandten/abgewandten Hydraulikzylinder ein Druck erzeugt wird, der an den abgewandten/zugewandten Hydraulikzylinder geleitet wird. Auf diese Weise kann auf eine Pumpe, welche das Hydrauliköl mit Druck beaufschlägt, verzichtet werden, das heißt das System funktioniert passiv. Dieses System eignet sich daher insbesondere gut für die Nachrüstung von Pressen geeignet, die über kein eigenes Hydrauliksystem verfügen.

Wenn die Auffederung des Rahmens der Presse in der vertikalen Y-Achsrichtung nicht vollständig kompensiert werden kann, ist es trotzdem vorteilhaft, wenn die Linearmotoren so angesteuert werden, dass die Spitze des Stempels bei einem Pressvorgang bezogen auf eine horizontale X-Achsrichtung in einer vertikalen Ebene durch die Mitte der Matrize liegt oder wenn die Linearmotoren so angesteuert werden, dass die Ausrichtung des Stempels bei einem Pressvorgang parallel zur Ausrichtung der Matrize, also in vertikaler Richtung verläuft, je nachdem mit welcher Variante die besseren Biegeergebnisse erzielt werden können.

Die obigen Ausgestaltungen und Weiterbildungen der Erfindung können auf beliebige Art und Weise kombiniert werden.

Zum besseren Verständnis der Erfindung wird diese anhand der nachfolgenden Figuren näher erläutert.

Es zeigen jeweils in stark schematisch vereinfachter Darstellung:
- Fig. 1: eine schematisch dargestellte Presse mit einem C-förmigen Rahmen in Schrägansicht;
- Fig. 2: das Auffedern des C-förmigen Rahmens;
- Fig. 3: eine erste Variante einer Presse mit zwei gegenüberliegenden Hydraulikzylindern zur Verminderung des Auffederns;
- Fig. 4: eine dem Verständnis dienende, nicht erfindungsgemäße Variante einer Presse mit aufgetrenntern Rahmen;
- Fig. 5: die Kräfteverhältnisse bei einer Presse nach Fig. 3;
- Fig. 6: die Kräfteverhältnisse bei einer Presse nach Fig. 4;
- Fig. 7: eine schematisch dargestellte Regelung der Hydraulikzylinder der erfindungsgemäßen Presse.

Einführend wird festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausfilhrungsbeispielen für sich eigenständige, erfinderische oder erfindungsgemäße Lösungen darstellen.

Die Ausführungsbeispiele zeigen mögliche Ausflihrungsvarianten einer erfindungsgemäßen Presse, wobei an dieser Stelle bemerkt sei, dass die Erfindung nicht auf die speziell dargestellten Ausftihrungsvarianten derselben eingeschränkt ist, sondern vielmehr auch diverse Kombi nationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Fig. 1 zeigt eine schematisch dargestellte Presse 1 mit einem C-förmigen Rahmen 2 in Schrägansicht, wobei der Rahmen 2 einen mittleren Abschnitt 2a und zwei Schenkel 2b, 2c umfasst. Die dargestellte Presse besteht aus zwei Rahmenelementen 2 welche durch einen oberen Querbalken 3, an dem ein Stempel 4 angebracht ist, und einen unteren Querbalken 5, an dem eine Matrize 6 angebracht ist, verbunden sind. In diesem Beispiel kann der obere Querbalken 3 mit Hilfe eines nicht dargestellten Antriebs (z.B. Hydraulikzylinder, Spindelantrieb, usw.) in an sich bekannter Weise vertikal verschoben werden, Auf diese Weise sind Stempel 4 und Matrize 6 aus der dargestellten Ruhestellung in eine Pressstellung gegeneinander verschiebbar. Diese Anordnung ist für die Erfindung aber nicht zwingend erforderlich, vielmehr ist auch vorstellbar, dass der untere Pressbalken 5 oder auch beide Pressbalken 3 und 5 verschiebbar sind.

Fig. 2 zeigt nun das Auffedern des C-förmigen Rahmens 2, wenn eine Presskraft zwischen Stempel 4 und Matrize 6 erzeugt wird. Dabei werden vor allem der mittlere Abschnitt 2a und der obere Schenkel 2b deformiert (es wird angenommen, dass der untere Schenkel 2c fix im Boden verankert ist). In der Fig. 2 sind die Verhältnisse der besseren Darstellbarkeit halber natürlich stark übertrieben dargestellt. In einer realen Presse 1 sind die Verformungen üblicherweise weitaus geringer. Durch ein lichtempfindliches Positionserkennungselement 7, welches am Boden oder am unteren Schenkel 2c des Rahmens 2 angeordnet ist und welches durch eine Laserlichtquelle 8, welche am oberen Schenkel 2b angebracht ist, angestrahlt wird, kann die Deformation des Rahmens 2 gemessen werden. Deutlich sichtbar ist, wie die Deformation des Rahmens 2 zu einer Veränderung des Laserstrahls a führt, welche am Positionserkennungselement 7 als Länge gemessen werden kann. Das Positionserkennungselement 7 kann beispielsweise aus mehreren aneinandergereihten lichtempfindlichen Zellen aufgebaut werden. Aber auch andere Bauformen sind gleichermaßen anwendbar.

Dieses Auffedern führt nun dazu, dass der Vorschub des Stempels 4, welcher an dessen Antrieb ermittelt wird (beispielsweise durch Positionssensoren an den zugeordneten Hydraulikzylindern) nicht tatsächlich auch an der Pressstelle zwischen Stempel 4 und Matrize 6 wirkt. Noch dazu kommt es zu einem Winkelversatz und einem seitlichen Versatz zwischen Stempel 4 und Matrize 6. All diese Faktoren führen dazu, dass das Biegeergebnis einerseits qualitativ unbefriedigend und noch dazu schwer reproduzierbar ist.

Fig. 3 zeigt nun eine erste Variante einer Presse 1', bei der ein erster Linearmotor 9, welcher der Pressstelle abgewandt ist, und ein zweiter Linearmotor 10, welcher der Pressstelle zugewandt ist, dem Auffedern des Rahmens 2 entgegenwirkt. Der erste Linearmotor 9 wirkt dabei zwischen zwei Befestigungspunkten an der Rückseite des mittleren Rahmenabschnitts 2a und der zweite Linearmotor 10 wirkt zwischen zwei Befestigungspunkten an der Vorderseite des mittleren Rahmenabschnittes 2a. In diesem und in den folgenden Beispielen sind als Linearmotoren 9 und 10 Hydraulikzylinder vorgesehen. Dies ist jedoch nicht als Einschränkung der Erfindung zu verstehen, denn prinzipiell sind auch andere Typen von Linearmotoren einsetzbai, insbesondere Spindelantriebe.

Der erste Hydraulikzylinder 9 wird nun mit einem ersten Druck p₁ beaufschlagt, welcher zu einer Druckkraft zwischen den Befestigungspunkten des ersten Hydraulikzylinders 9 beziehungsweise zu einer Vergrößerung der Distanz zwischen denselben führt. Desgleichen wird der zweite Hydraulikzylinder 10 mit einem zweiten Druck p₂ beaufschlagt, welcher zu einer Zugkraft zwischen den Befestigungspunkten des zweiten Hydraulikzylinders 10 beziehungsweise einer Verkürzung der Distanz zwischen denselben führt. In einer vorteilhaften Variante weist der mittlere Abschnitt 2a im Bereich der Hydraulikzylinder 9 und 10 eine Einschürung b auf, um die Wirkung der Hydraulikzylinder 9 und 10 zu vergrößern. Die Drücke p₁ und p₂ können dabei aktiv durch eine Hydraulikpumpe aufgebaut werden. Denkbar ist aber auch dass die beiden Hydraulikzylinder 9 und 10 durch eine Leitung miteinander verbunden werden. Das System ist damit passiv.

Fig. 4 zeigt eine nicht unter den Schutzumfang des Patents fallende Presse 1", ähnlich der in Fig. 3 gezeigten Presse 1'. Der Rahmen 2 ist im Bereich der Hydraulikzylinder 9 und 10 völlig aufgetrennt. Die Kräfte zwischen oberem und unterem Teil des mittleren Abschnitts 2a des Rahmens 2 werden somit nur von den Hydraulikzylindern 9 und 10 übertragen. Um einen Versatz der beiden Teile zu vermeiden, ist ein im unteren Teil angebrachter Balken 11 zwischen zwei am oberen Teil angeordneten Führungen 12 gelagert. Der "klassische" Antrieb einer Presse 1", nämlich die Linearmotoren zur Bewegung des oberen Querbalkens 3, kann somit prinzipiell entfallen und stattdessen von den Hydraulikzylindern 9 und 10 übernommen werden. Wenn die Presse 1" über eine geeignete Regelung (siehe hierzu auch Fig. 7) verfügt, kann die Führung 12 überdies relativ zart ausgeführt werden, da im Idealfall alle Momente ausgeglichen werden und nur Kräfte in vertikaler Richtung wirken.

Fig. 5 zeigt nun die Kräfteverhältnisse an einer Presse 1' wie in Fig. 3 dargestellt. An der Pressstelle wirkt dabei die Presskraft F_{P}. Am Rahmen 2 wirkt die entgegengesetzte Rahmenkraft F_{R}. In diesem Beispiel sind Presskraft F_{P} und Rahmenkraft F_{R} betragsmäßig gleich groß. Die Kräfte F₁ und F₂ der Hydraulikzylinder 9 und 10 dienen somit nur dem Momentenaüsgleich. Betragsmäßig sind diese Kräfte F₁ und F₂ wegen des kurzen Hebels aber vergleichsweise groß. Denkbar ist natürlich auch, dass die Hydraulikzylinder 9 und 10 einen Teil der Rahmenkraft F_{R} übernehmen. F₂ wird dann betragsmäßig größer, F₁ betragsmäßig kleiner.

Fig. 6 zeigt die Kräfteverhältnisse an einer Presse 1" wie in Fig. 4 dargestellt und somit einen Extremfall der genannten Übernahme der Rahmenkraft F_{R}, die in diesem Beispiel völlig wegfällt.

An dieser Stelle wird angemerkt, dass unterschiedlich hohe Kräfte der Hydraulikzylinder 9 und 10 durch unterschiedlich hohe Drücke p₁, p₂ und/oder unterschiedliche Kolbenflächen realisiert werden können. Insbesondere bei passiven Systemen sind aber auch die geometrischen Verhältnisse zu berücksichtigen. Da der Druck p₁ und p₂ in beiden Hydraulikzylindern 9 und 10 wegen der Verbindungsleitung gleich groß ist, können unterschiedliche Kraftverhältnisse nur durch unterschiedlich große Kolbenflächen realisiert werden. Weil aber auch das verschobene Flüssigkeitsvolumen in beiden Hydraulikzylindern 9 und 10 gleich groß ist, legen beide Kolben dann unterschiedliche Wege zurück. Dies ist bei einer Auslegung der Presse 1' oder 1" entsprechend zu berücksichtigen.

Fig. 7 zeigt nun eine Anordnung, bei der die beiden Hydraulikzylinder 9 und 10 (hier nicht dargestellt) geregelt werden. Dazu ist eine Hydraulikpumpe 14 vorgesehen, welche Hydrauliköl aus einem Vorratsbehälter 13 über Ventile 15 und 16 zu den beiden Hydraulikzylindern 9 und 10 pumpt. Dabei wird angenommen, dass das erste Ventil 15 den ersten Druck p1 für den ersten Hydraulikzylinder 9 und das zweite Ventil 16 den zweiten Druck p2 für den zweiten Hydraulikzylinder 10 steuert. Ein Sensor (im gezeigten Beispiel ist dies das lichtempfindliches Positionserkennungselement 7 aus Fig. 2, welches von einer Laserlichtquelle 8 angestrahlt wird) übermittelt den Winkelversatz zwischen Stempel 4 und Matrize 6 (das heißt hier eine aus dem Winkelversatz abgeleitete Länge) an eine Regelung 17. Die Regelung 17 ermittelt aus diesem Signal Steuersignale für die Ventile 15 und 16. Die Hydraulikzylinder 9 und 10 können auf diese Weise so angesteuert werden, das ein Versatz zwischen Stempel 4 und Matrize 6 völlig ausgeglichen wird. Dies ist insbesondere bei einer Presse 1" nach Fig. 4 von Vorteil, da zwischen Balken 11 und den Führungen 12 dann kein Moment mehr übertragen wird.

Die Regelung 17 kann prinzipiell aus jedem handelsüblichen Regler aufgebaut werden. Besonders von Vorteil ist es jedoch, wenn die Regelung 17 aus einer zentralen Recheneinheit mit einem damit verbunden Speicher aufgebaut ist. Im Speicher werden dann die zur Programmausführung nötigen Schritte sowie Parameter abgelegt und zur Laufzeit von der zentralen Recheneinheit abgerufen. Insbesondere bei einer Presse 1" nach Fig. 4 ist dies von Vorteil, da die Regelung 17 dann auch die vertikale Verschiebung des oberen Querbalkens 3 steuern kann.

Wenn die Auffederung des Rahmens 2 der Presse 1 in der vertikalen Y-Achsrichtung nicht vollständig kompensiert werden kann ist es trotzdem vorteilhaft, wenn die Linearmotoren 9, 10 so angesteuert werden, dass die Spitze des Stempels 4 bei einem Pressvorgang bezogen auf eine horizontale X-Achsrichtung in einer vertikalen Ebene durch die Mitte der Matrize 6 liegt oder die Linearmotoren 9, 10 so angesteuert werden, dass die Ausrichtung des Stempels 4 bei einem Pressvorgang parallel zur Ausrichtung der Matrize 6 verläuft.

Der Ordnung halber sei abschließend darauf hingewiesen, dass zum besseren Verständnis des Aufbaus der erfindungsgemäßen Anordnung diese bzw. deren Bestandteile teilweise unmaßstäblich und/oder vergrößert und/oder verkleinert dargestellt wurden.

Abschließend wird angemerkt, dass sich - obwohl in den Figuren stets eine Biegepresse dargestellt ist - die Erfindung keineswegs ausschließlich auf eine Biegepresse oder eine Biegepresse des dargestellten Typs bezieht. Vielmehr bezieht sich die Erfindung auch auf andere Pressen, zum Beispiel Stanzpressen, Tiefziehpressen, Schmiedepressen, Prägepressen, usw. Weiterhin ist die Erfindung unabhängig von der Art des Antriebs der Presse und bezieht sich daher gleichermaßen auf Exzenterpressen, Kniehebelpressen, Kurbelpressen, Spindelpressen, hydraulischen Pressen, usw. Schließlich ist die Anwendung des erfindungsgemäßen Prinzips nicht nur auf Pressen beschränkt, bei denen zwischen den beiden Schenkeln des C-förmigen Rahmens eine Druckkraft wirkt, sondern kann auch auf Fälle ausgedehnt werden, bei denen an dieser Stelle eine Zugkraft wirkt. Die zu den Figuren gemachten Ausführungen sind dann entsprechend umzukehren.

Die den eigenständigen erfinderischen Lösungen zugrundeliegende Aufgabe kann der Beschreibung entnommen werden.

Vor allem können die einzelnen in den Fig. 1 bis 7 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1, 1', 1": Presse
- 2: Rahmen
- 2a: mittlerer Abschnitt des Rahmens
- 2b, 2c: Schenkel des Rahmens
- 3: oberer Querbalken

- 4: Stempel
- 5: unterer Querbalken
- 6: Matrize
- 7: Positionserkennungselement
- 8: Laserlichtquelle

- 9: erster Hydraulikzylinder
- 10: zweiter Hydraulikzylinder
- 11: Führungsbalken
- 12: Führungsschiene
- 13: Ölbehälter

- 14: Hydraulikpumpe
- 15: erstes Ventil
- 16: zweites Ventil
- 17: Regelung

- a: Laserstrahl
- b: Einschnürung
- F₁: Kraft erster Hydraulikzylinder
- F₂: Kraft zweiter Hydraulikzylinder
- F_{P}: Presskraft
- F_{R}: Rahmenkraft
- p₁: Druck erster Hydraulikzylinder
- P₂: Druck zweiter Hydraulikzylinder

## Patentansprüche

1. Presse (1) mit C-förmigem Rahmen (2) umfassend einen mittleren Abschnitt (2a) und zwei Schenkel (2b, 2c), mit einem von einer Pressstelle abgewandten, ersten Linearmotor (9) beim mittleren Abschnitt (2a), wobei der erste Linearmotor (9) zwischen zwei voneinander und von den Schenkeln (2b, 2c) distanzierten Befestigungspunkten am Abschnitt (2a) wirkt, **gekennzeichnet durch** einen der Pressstelle zugewandten, zweiten Linearmotor (10) bei dem mittleren Abschnitt (2a), der zwischen zwei voneinander und von den Schenkeln (2b, 2c) distanzierten Befestigungspunkten am Abschnitt (2a) wirkt, wobei die Linearmotoren (9,10) für eine gegengleiche Ansteuerung vorgesehen sind, derart dass einem Auffedern des C-förmigen Rahmens (2) entgegengewirkt wird.

2. Presse (1) nach Anspruch 1, **dadurch gekennzeichnet, dass** der mittlere Abschnitt (2a) des C-förmigen Rahmens (2) bei den Linearmotoren (9,10) eine Einschnürung (b) aufweist.

3. Presse (1) nach Anspruch 1 oder 2, **dadurch gekennzeichnet, dass** die durch den zugewandten/abgewandten Linearmotor (9,10) erzeugten Kräfte (F₁, F₂) dem Betrag nach unterschiedlich groß sind.

4. Presse (1) nach einem der Ansprüche 1 bis 3, **gekennzeichnet durch** einen Sensor zur Erfassung eines Auffederns des C-förmigen Rahmens (2) und einer damit verbundenen Regelung (17), welche zur Ansteuerung der Linearmotor (9,10) vorbereitet ist, derart dass einem Auffedern des C-förmigen Rahmens (2) entgegengewirkt wird.

5. Presse (1) nach Anspruch 4, **dadurch gekennzeichnet, dass** der Sensor als licht-empfindliches Positionserkennungselement (7), welches an einem Schenkel (2c) des C-förmigen Rahmens (2) angeordnet ist, und Laserlichtquelle (8), welche an dem anderen Schenkel (2c) des C-fdrmigen Rahmens (2) angeordnet ist, ausgebildet ist, wobei die Laser-lichtquelle (8) zum Anstrahlen des Positionserkennungselements (7) vorgesehen ist

6. Presse (1) nach einem der Ansprüche 1 bis 5, **dadurch gekennzeichnet, dass** als Linearmotoren (9,10) Hydraulikzylinder vorgesehen sind.

7. Presse (1) nach Anspruch 6, **dadurch gekennzeichnet, dass** zwischen den Hydraulikzylindern (9, 10) eine Verbindungsleitung vorgesehen ist, derart dass durch den Pressvorgang im zugewandten/abgewandten Hydraulikzylinder (9,10) ein Druck erzeugt wird, der an den abgewandten/zugewandten Hydraulikzylinder (10,9) geleitet wird.

8. Presse (1) nach einem der Ansprüche 1 bis 7, **dadurch gekennzeichnet, dass** die Linearmotoren (9, 10) so angesteuert werden, dass die Spitze des Stempels (4) bei einem Pressvorgang bezogen auf eine horizontale X-Achsrichtung in einer vertikalen Ebene durch die Mitte der Matrize (6) liegt.

9. Presse (1) nach einem der Ansprüche 1 bis 7, **dadurch gekennzeichnet, dass** die Linearmotoren (9, 10) so angesteuert werden, dass die Ausrichtung des Stempels (4) bei einem Pressvorgang parallel zur Ausrichtung der Matrize (6) verläuft.

## Claims

1. A bending press (1) with a C-shaped frame (2) comprising a central section (2a) and two legs (2b, 2c), with a first linear motor (9) on the central section (2a), wherein the first linear motor (9) faces away from a pressing point and acts upon the section (2a) between two fastening points that are spaced apart from one another and from the legs (2b, 2c), **characterized by** a second linear motor (10) on the central section (2a), wherein the second linear motor faces the pressing point and acts upon the section (2a) between two fastening points that are spaced apart from one another and from the legs (2b, 2c), and wherein the linear motors (9, 10) are designed for a diametrically opposed actuation such that a frame stretch of the C-shaped frame (2) is counteracted.

2. The bending press (1) according to claim 1, **characterized in that** the central section (2a) of the C-shaped frame (2) features a constriction (b) at the linear motors (9, 10).

3. The bending press (1) according to claim 1 or 2, **characterized in that** the forces (F₁, F₂) generated by the facing linear motor/the linear motor facing away (9, 10) differ with respect to their magnitude.

4. The bending press (1) according to one of claims 1 to 3, **characterized by** a sensor for detecting a frame stretch of the C-shaped frame (2), as well as a control (17) that is connected to said sensor and prepared for actuating the linear motors (9, 10) in such a way that a frame stretch of the C-shaped frame (2) is counteracted.

5. The bending press (1) according to claim 4, **characterized in that** the sensor is realized in the form of a light-sensitive position detection element (7) that is arranged on one leg (2c) of the C-shaped frame (2) and a laser light source (8) that is arranged on the other leg (2c) of the C-shaped frame (2), wherein the laser light source (8) is designed for illuminating the position detection element (7).

6. The bending press (1) according to one of claims 1 to 5, **characterized in that** hydraulic cylinders are provided as linear motors (9, 10).

7. The bending press (1) according to claim 6, **characterized in that** a connecting line is provided between the hydraulic cylinders (9, 10) such that a pressure generated in the facing hydraulic cylinder/the hydraulic cylinder facing away (9, 10) due to the pressing operation is transmitted to the facing hydraulic cylinder/the hydraulic cylinder facing away (10, 9).

8. The bending press (1) according to one of claims 1 to 7, **characterized in that** the linear motors (9, 10) are actuated in such a way that the point of the punch (4) lies in a vertical plane through the center of the die (6) during a pressing operation referred to the direction of a horizontal X-axis.

9. The bending press (1) according to one of claims 1 to 7, **characterized in that** the linear motors (9, 10) are actuated in such a way that the alignment of the punch (4) extends parallel to the alignment of the die (6) during a pressing operation.

## Revendications

1. Presse (1) avec un châssis en forme de C (2) comprenant une portion centrale (2a) et deux montants (2b, 2c), avec un premier moteur linéaire (9) opposé à un poste de presse, sur la portion centrale (2a), le premier moteur linéaire (9) agissant entre deux points de fixation, distants entre eux et par rapport aux montants (2b, 2c), sur la portion (2a), **caractérisée par** un deuxième moteur linéaire (10) orienté vers le poste de presse sur la portion centrale (2a), qui agit entre deux points de fixation, distants entre eux et par rapport aux montants (2b, 2c), sur la portion (2a), les moteurs linéaires (9, 10) étant conçus pour une commande opposée de façon à contrer une élasticité du châssis en forme de C (2).

2. Presse (1) selon la revendication 1, **caractérisée en ce que** la portion centrale (2a) du châssis enforme de C (2) comprend, au niveau des moteurs linéaires (9, 10), un étranglement (b).

3. Presse (1) selon la revendication 1 ou 2, **caractérisée en ce que** les forces (F₁, F₂) exercées par le moteur linéaire orienté/opposé (9, 10) présentent des valeurs différentes.

4. Presse (1) selon la revendication 1 à 3, **caractérisée par** un capteur pour la détection d'une élasticité du châssis en forme de C (2) et d'une régulation (17) liée à celle-ci, qui est préparée pour la commande des moteurs linéaires (9, 10), de façon contrer une élasticité du châssis en forme de C (2).

5. Presse (1) selon la revendication 4, **caractérisée en ce que** le capteur est conçu comme un élément de détection de position photosensible (7), qui est disposé sur un montant (2c) du châssis en forme de C (2), et une source de lumière laser (8), qui est disposé sur l'autre montant (2c) du châssis en forme de C (2), la source de lumière laser (8) étant conçue pour irradier l'élément de détection de position (7).

6. Presse (1) selon l'une des revendications 1 à 5, **caractérisée en ce que** les moteurs linéaires (9, 10) sont des vérins hydrauliques.

7. Presse (1) selon la revendication 6, **caractérisée en ce que**, entre les vérins hydrauliques (9, 10), est prévue une conduite de raccordement, de façon à générer, du fait du processus de pressage, une pression dans le vérin hydraulique orienté/opposé (9, 10), qui est transmise au vérin hydraulique opposé/orienté (10, 9).

8. Presse (1) selon l'une des revendications 1 à 7, **caractérisée en ce que** les moteurs linéaires (9, 10) sont commandés de façon à ce que la pointe du poinçon (4) se trouve, lors d'un processus de pressage, par rapport à une direction axiale horizontale X, dans un plan vertical traversant le centre de la matrice (6).

9. Presse (1) selon l'une des revendications 1 à 7, **caractérisée en ce que** les moteurs linéaires (9, 10) sont commandés de façon à ce que l'orientation du poinçon (4) s'étende, lors d'un processus de pressage, parallèlement à l'orientation de la matrice (6).
